# EUROPÄISCHE PATENTSCHRIFT

(11) **EP 1 963 606 B1**
(45) Veröffentlichungstag und Bekanntmachung des Hinweises auf die Patenterteilung: **24.06.2009**
(21) Anmeldenummer: 06817744.3
(22) Anmeldetag: 12.12.2006
(51) Int. Cl.: E05D 15/10, E05F 15/14

(54) **SCHIEBETÜR**
SLIDING DOOR
PORTE COULISSANTE

(30) Priorität: 22.12.2005 CH 20462005
(43) Veröffentlichungstag der Anmeldung: 03.09.2008
(73) Patentinhaber: Kaba Gilgen AG, CH-3150 Schwarzenburg (CH)
(72) Erfinder: RIESEN, Hans, CH-3132 Riggisberg (CH)
(74) Vertreter: Bremi, Tobias Hans
(86) Internationale Anmeldenummer: PCT/CH2006/000692
(87) Internationale Veröffentlichungsnummer: WO 2007/071083

(56) Entgegenhaltungen:
- FR-A- 2 589 938
- US-A- 3 844 062
- US-A- 4 240 226
- US-A- 4 924 625

## Beschreibung

### TECHNISCHES GEBIET

Die vorliegende Erfindung betrifft eine Aufhängungskonstruktion für eine Tür (Schiebetür) oder ein Wandelement, mit welcher die Tür respektive das Wandelement von einer geschlossenen Position, in welcher die Tür respektive das Wandelement innerhalb einer Türöffnung im wesentlichen parallel zur umgebenden Wand angeordnet ist, in eine geöffnete Position, in welcher die Tür respektive das Wandelement lateral nach hinten versetzt und wenigstens teilweise hinter der umgebenden Wand angeordnet ist, verschoben werden kann. Dabei ist die Tür respektive das Wandelement über einen in Schliessrichtung vorderen Laufwagen sowie über einen in Schliessrichtung hinteren Laufwagen an wenigstens einer oberhalb der Wandöffnung angeordneten Laufschiene von der geöffneten Position in die geschlossene Position verschieblich.

### STAND DER TECHNIK

Klassische Schiebetüren sind über normalerweise zwei Laufwagen, welche in einer gemeinsamen Laufschiene laufen, seitlich verschiebbar von einer offenen Position, in welcher das respektive die Türelemente die Türöffnung vollständig freigeben, in eine geschlossene Position, in welcher die Türelemente die Türöffnung verschliessen. Diese ausschliesslich longitudinale Bewegung führt dazu, dass die Türelemente entweder auf einer Seite der umgebenden Wand angeordnet sind und die Türöffnung also auf einer Seite geschlossen wird, oder dass die Türelemente in einer aufwändigen Konstruktion in der umgebenden Wand eingelassen werden müssen. In jedem Fall ist es nicht möglich, eine geschlossene Position zu erreichen, in welcher auf wenigstens einer Seite die Tür bündig mit der umgebenden Wand angeordnet ist. Die derartigen Schiebetürkonstruktionen sind beispielsweise in Bezug auf die Abdichtung nicht unproblematisch, und sie erfordern aufwändige Konstruktionen wie beispielsweise Senkdichtungen, Bürstendichtungen, etc.

Wie dies beispielsweise aus dem Bereich der Türen im Fahrzeugbereich (vergleiche Züge, Busse) bekannt ist, gibt es nun Schiebetürkonstruktionen, bei welchen, um zur Aussenseite hin eine flächenbündige geschlossene Position gewährleisten zu können, unter Zuhilfenahme einer speziellen Aufhängungskonstruktion die Tür beim Öffnungsvorgang zunächst in einer lateralen Richtung, dass heisst senkrecht zur Ebene der Türöffnung, versetzt wird, und erst anschliessend auch seitlich aus der Türöffnung heraus bewegt wird. Bei derartigen Konstruktionen wird in der Regel die Aufhängung sehr aufwändig gestaltet, es erleichtert sich aber die Problematik der Dichtung. Eine derartige Konstruktion ist beispielsweise aus der US 3,906,668 bekannt, in welcher zum anfänglichen Versatz beim Öffnungsvorgang komplizierte Hebelkonstruktionen, bei welchen Versetzungselemente, die um eine vertikale Achse drehbar sind, die Tür aus der Türöffnung zunächst lateral versetzen.

Solche Konstruktionen können kombiniert werden mit einem Mechanismus zur Absenkung, der gesamten Tür, um eine zusätzlich erhöhte Dichtungsfunktion zu erreichen (gewissermassen ein Einfahren in eine Dichtung). Eine derartige Konstruktion ist beispielsweise in der US 4,240,226 beschrieben.

### DARSTELLUNG DER ERFINDUNG

Der Erfindung liegt demnach unter anderem die Aufgabe zugrunde, eine Aufhängungskonstruktion für eine Tür (Schiebetür) oder ein Wandelement vorzuschlagen, mit welcher die Tür respektive das Wandelement von einer geschlossenen Position, in welcher die Tür respektive das Wandelement innerhalb einer Türöffnung im wesentlichen parallel zur umgebenden Wand angeordnet ist, in eine geöffnete Position, in welcher die Tür respektive das Wandelement lateral nach hinten versetzt und wenigstens teilweise hinter der umgebenden Wand angeordnet ist, verschoben werden kann. Dabei ist die Tür respektive das Wandelement über einen in Schliessrichtung vorderen Laufwagen sowie über einen in Schliessrichtung hinteren Laufwagen an wenigstens einer oberhalb der Wandöffnung angeordneten Laufschiene von der geöffneten Position in die geschlossene Position verschieblich.

Eine konstruktiv einfache Lösung, bei welcher selektiv in der laterale Versatz der Tür respektive des Wandelementes aus der Türöffnung heraus nur dort bewirkt wird, wo er effektiv notwendig ist, ist möglich, indem zwei im wesentlichen lineare Laufschienen angeordnet sind, wobei der vordere Laufwagen an der ersten Laufschiene gelagert ist (generell beispielsweise über Paare von Laufrollen, welche mit konkaven Laufflächen auf einer konvexen Laufschiene rollen) und der hintere Laufwagen an der zweiten Laufschiene gelagert ist. Dabei ist die zweite Laufschiene im wesentlichen parallel zur umgebenden Wand und in Schliessrichtung gewissermassen hinten angeordnet, und die erste Laufschiene ist in Schliessrichtung vorne angeordnet. Die erste Laufschiene schliesst mit der zweiten Laufschiene einen Winkel ein, so zum Beispiel im Bereich von 1-30°, das heisst die erste Laufschiene ist gewissermassen schräg angeordnet. Zudem umfasst bevorzugtermassen der hintere Laufwagen ein Versetzungselement, welches die in Schliessrichtung hinten liegende Kante der Tür respektive des Wandelementes beim Auslösen des Öffnungsvorganges zunächst im wesentlichen ausschliesslich lateral nach hinten versetzt. Durch dieses Versetzungselement wird gewährleistet, dass die Tür zunächst aus der Türöffnung heraus versetzt wird.

Der Kern der Erfindung besteht somit darin, auf gekrümmte Laufschienen vollständig zu verzichten, und so eine in Bezug auf die Anpassung an unterschiedliche lichte Weiten von Türen leicht anpassbare Konstruktion zur Verfügung zu stellen. Es erweist sich überraschenderweise als möglich, unter Verwendung von zwei relativ zueinander schräg angeordneten linearen Laufschienen eine Aufhängungskonstruktion zur Verfügung zu stellen, welche im Prinzip nur an der in Schliessrichtung hinteren Kante der Tür ein zusätzliches Mittel zum lateralen Versatz zur Verfügung stellen muss. Dadurch wird die Konstruktion wesentlich vereinfacht, und somit weniger defektanfällig sowie kostengünstiger in der Herstellung. Weiterhin wird die Stabilität erhöht, da im Bereich der kritischen Vorderkante keine derartigen Mittel zum Versatz angeordnet sein müssen. Während mit anderen Worten die Türen respektive Wandelemente nach dem Stand der Technik in diesen Situationen stets sowohl im Bereich der Vorderkante wie auch im Bereich der Hinterkante am Anfang des Öffnungsvorganges zunächst lateral versetzt werden aus der Türöffnung heraus, zeigt es sich unerwarteter Weise; dass dies überhaupt nicht nötig ist, sondern dass es reicht, nur hinten einen derartigen Versatz sicherzustellen, und die Vorderkante gewissermassen sukzessive hinter die umgebende Wand zu führen unter Zuhilfenahme einer schrägen linearen Laufschiene.

Eine erste bevorzugte Ausfiihrungsform der Erfindung ist dadurch gekennzeichnet, dass die beiden Laufschienen auf der gleichen Höhe angeordnet sind. Weiterhin bevorzugt ist das in Schliessrichtung vordere Ende der ersten Laufschiene im wesentlichen im gleichen lateralen Versatz angeordnet (mit anderen Worten gewissermassen gleich weit hinter der geschlossenen Tür) wie die zweite Laufschiene, und das in Schliessrichtung hintere Ende der ersten Laufschiene ist insbesondere lateral hinter der zweiten Laufschiene angeordnet, typischerweise mit einer gewissen Überlappung.

Gemäss einer weiteren bevorzugten Ausführungsform ist die Tür respektive das Wandelement in der geschlossenen Position im wesentlichen flächenbündig mit der Vorderseite der umgebenden Wand angeordnet, und weiterhin bevorzugt erlaubt es die Aufhängungskonstruktion, die Tür respektive das Wandelement in der geöffneten Position vollständig aus der Türöffnung heraus zu schieben.

Ein wesentlicher, bereits erwähnter Vorteil der vorgeschlagenen Aufhängungskonstruktion besteht darin, dass im Prinzip nur der hintere Laufwagen ein Versetzungselement umfassen kann.

Das Versetzungselement ist bevorzugtermassen unterhalb der zweiten Laufschiene um eine vertikale Achse drehbar gelagert, und dreht beim lateralen Versatz der Tür respektive des Wandelementes um diese vertikale Achse. Typischerweise wird dabei um einen Winkel im Bereich von 5 - 170°, bevorzugt um einen Winkel im Bereich von 10-90°, insbesondere bevorzugt um einen Winkel im Bereich von 45-75° gedreht. Bevorzugtermassen ist die vertikale Achse unterhalb und mit dem hinteren Laufwagen vertikal fluchtend angeordnet.

Bevorzugtermassen verfügt die vorgeschlagene Aufhängungskonstruktion über einen Antrieb, beispielsweise über einen elekto-motorischen Antrieb. Dieser Antrieb kann im Bereich der Laufschienen angeordnet sein, und mit diesem Antrieb ist es möglich, die Tür respektive das Wandelement motorisiert zu verschieben. Der Antrieb erfolgt beispielsweise über ein Zugelement, welches im wesentlichen horizontal verläuft. Dabei kann es sich um einen Zahnriemen, einen ungezahnten Riemen, ein seilähnliches Element oder eine Kette handeln, wobei der Zahnriemen bevorzugt wird. Im Fall eines Zahnriemens wird dieser Zahnriemen mit einem am Antrieb angeordneten Ritzel respektive Zahnrad angetrieben.

Das Versetzungselement weist bevorzugtermassen von der genannten Achse ausgehend einen horizontalen Hebelarm auf, welcher bevorzugtermassen in allen Positionen bezüglich der Türöffnung nach hinten gerichtet ist. Das Zugelement, das heisst bevorzugtermassen der Zahnriemen ist an diesem Hebelarm über einen Mitnehmer befestigt.

Gemäss einer weiteren bevorzugten Ausführungsform der Aufhängungskonstruktion nach der Erfindung verfügt das Versetzungselement über einen horizontalen Schwenkarm, an welchem die Tür respektive das Wandelement im Bereich der Hinterkante wenigstens mittelbar und um eine vertikale Achse drehbar befestigt ist. Dabei schliesst bevorzugtermassen der Schwenkarm mit dem Hebelarm einen Winkel im Bereich von 30-150°, insbesondere bevorzugt einen Winkel im Bereich von 60-120° oder im Bereich von 90° ein. Unter dem Winkel zwischen dem Schwenkarm und dem Hebelarm wird dabei insbesondere der Winkel zwischen dem vertikalen Drehpunkt des Versetzungselements und dem Mitnehmer respektive der Achse der Führungsrolle verstanden.

Eine andere bevorzugte Ausführungsform zeichnet sich dadurch aus, dass das Versetzungselement, der Schwenkarm und der Hebelarm einstückig ausgebildet sind, wobei insbesondere bevorzugt das Versetzungselement in Form eines im wesentlichen L-förmigen Bleches oder einer L-förmigen Metall- oder Kunststoffplatte ausgebildet ist, deren Ebene im wesentlichen horizontal angeordnet ist.

Eine weitere bevorzugte Ausführungsform ist dadurch gekennzeichnet, dass weiterhin eine gekrümmte Führungsschiene angeordnet ist, in welcher eine am Versetzungselement angeordnete Führungsrolle läuft. Die Führungsrolle ist dabei derart unter einem Hebel bezüglich der Achse angeordnet und die Führungsschiene derart gekrümmt, dass die in Schliessrichtung hinten liegende Kante der Tür respektive des Wandelementes beim Auslösen des Öffnungsvorganges durch Drehung des Versetzungselementes um die Achse zunächst im wesentlichen ausschliesslich lateral nach hinten versetzt wird. Insbesondere kann die Führungsrolle um eine vertikale Achse drehbar gelagert sein, und es handelt sich insbesondere bevorzugt bei der Führungsschiene um ein U-Profil, in welchem die Führungsrolle geführt ist.

Eine derartige Führungsschiene verfügt normalerweise über einen lateralen Abschnitt, dessen Richtung bevoizugtermassen im wesentlichen senkrecht zur Türebene angeordnet ist, über einen longitudinalen Abschnitt, dessen Richtung im wesentlichen parallel zur Wand angeordnet ist, sowie über einen gekrümmten Abschnitt, welcher die beiden genannten Abschnitte (lateral, longitudinal) verbindet. Dabei erweist es sich in Bezug auf die relative Anordnung der einzelnen Elemente und den zur Verfugung stehenden Platz als vorteilhaft, wenn der laterale Abschnitt bei geschlossener Position der Tür respektive des Wandelementes in Schliessrichtung vor der Achse des Versetzungselementes angeordnet ist, wobei bevorzugtermassen der longitudinale Abschnitt lateral hinter der zweiten Laufschiene angeordnet ist.

Eine weitere bevorzugte Ausführungsform der Aufhängungskonstruktion ist dadurch gekennzeichnet, dass im Bereich unterhalb des hinteren Laufwagens eine vertikale Welle (typischerweise wenigstens über die gesamte Höhe der Tür respektive des Wandelementes) angeordnet ist, bezüglich welcher die Tür respektive das Wandelement drehbar gelagert ist, wobei die Welle fluchtend mit der Achse, um welche die Tür respektive das Wandelement, im Bereich der Hinterkante drehbar befestigt ist, angeordnet ist und wobei die Welle mit ihrem unteren Ende in Wirkverbindung mit einer Bodenführung steht. Diese Wirkverbindung mit der Bodenführung gewährleistet, dass der lateralen Versatz der Hinterkante im Bodenbereich gleichermassen und synchron zum an der Oberkante über das Versetzungselement ausgelösten Versatz abläuft, das heisst, dass ein Verkanten der Tür vermieden werden kann.

Bevorzugtermassen ist dafür im bodennahen Bereich an der Welle ein unterer Schwenkarm angeordnet respektive mit der Welle starr verbunden, welcher bevorzugtermassen parallel zum oberen Schwenkarm am Versetzungselement ausgerichtet ist, wobei an diesem unteren Schwenkarm eine untere Führungsrolle (oder ein anderes Führungsmittel) angeordnet ist, welche in einer bevorzugtermassen linearen Bodenführung, insbesondere bevorzugt in Form einer im Boden eingelassenen Nut, geführt ist. Typischerweise ist dabei die Bodenführung parallel und unterhalb der zweiten Laufschiene angeordnet.

Normalerweise ist die Tür respektive das Wandelement am vorderen Laufwagen drehbar befestigt. Konstruktiv erweist es sich als vorteilhaft, wenn der Antrieb beispielsweise an der ersten Laufschiene angeordnet respektive an dieser befestigt ist.

Eine ideal flächenbündige Konstruktion ist möglich, wenn die Tür respektive das Wandelement mit einer Türbefestigung der Aufhängungskonstruktion vorgehängt ist, dies insbesondere im Zusammenhang mit Ganzglas-Schiebetüren.

Die Tür respektive das Wandelement ist bevorzugtermassen ausschliesslich in horizontaler Richtung beweglich, dass heisst es ist kein Mechanismus zum Absenken vorgesehen.

Die Konstruktion erlaubt über das Versetzungselement bevorzugtermassen einen im Vergleich zu Konstruktionen nach dem Stand der Technik enorm grossen lateralen Versatz hinter die umgebende Wand von beispielsweise wenigstens 15 oder 30 mm, insbesondere bevorzugt von 50-500 mm. Da es sich auch um ein Tor handeln kann, welches hinter eine dicke Wand versetzt werden soll, sind auch grosse Werte von mehr als 200 mm denkbar und mit der Konstruktion einfach realisierbar.

Weiterhin betrifft die vorliegende Erfindung eine Türkonstruktion mit einer Aufhängungskonstruktion, wie sie oben beschrieben wurde, sowie mit einer oder zwei Türen, wobei im Fall von zwei Türen diese gegenläufig angeordnet sein können und damit die Aufhängungskonstruktion gewissermassen spiegelsymmetrisch vorgesehen ist. Bei den Türen handelt es sich bevorzugtermassen um Ganzglas-Schiebetüren.

Weitere bevorzugte Ausfiihrungsformen sind in den abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig. 1 a): einen vertikalen Schnitt im Bereich der Aufhängung hinten (in Schliessrichtung), b) einen vertikalen Schnitt im Bereich der Aufhängung vorne (in Schliessrichtung);
- Fig. 2: einen horizontalen Schnitt durch eine Aufhängung, wobei zwei Türen im geschlossenen Zustand dargestellt sind;
- Fig.: 3 einen horizontalen Schnitt durch eine Aufhängung, wobei unterschiedliche Positionen einer Tür dargestellt sind und die eigentliche Aufhängung weggelassen ist;
- Fig.4: einen horizontalen Schnitt durch eine Aufhängung, wobei ebenfalls unterschiedliche Positionen einer Tür dargestellt sind; und
- Fig. 5: die wesentlichen unterschiedlichen Positionen des Versetzungselementes im Bereich der hinteren Kante einer Tür bei unterschiedlichen Positionen der Tür.

### WEGE ZUR AUSFÜHRUNG DER ERFINDUNG

An Hand von Ausführungsbeispielen soll anfolgend die Erfindung näher erläutert werden. Die nun beschriebenen Ausführungsbeispiele dienen der Illustration der Funktionsweise der erfindungsgemässen Aufhängung, sie sollen aber nicht zur Einschränkung des generellen Erfindungsgedankens, wie er in den angehängten Patentansprüchen formuliert ist, hinzugezogen werden.

Figur 1 a) zeigt einen vertikalen Schnitt im Bereich der Aufhängung hinten (in Schliessrichtung der Tür) bei geschlossener Tür 1. Die Tür 1 ist dabei eine Ganzglas-Schiebetür, welche unter Zuhilfenahme von Türbefestigungen 6 möglichst ohne ästhetische Beeinflussung zur Vorderseite (rechts) aufgehängt ist. Die Tür 1 ist bündig zur Oberkonstruktion 3 angeordnet und gleichermassen bündig zur umgebenden stationären Wand 29. Die Aufhängung verfügt über einen hinteren Laufwagen 19, welcher mit einem Paar von Laufrollen 11 in einer zweiten Laufschiene 8 verschieblich gelagert ist. Die Laufschiene 8 ist in diesem Fall als Profilschiene ausgebildet, welche über eine konvexe Lauffläche verfügt., auf welcher die konkaven Laufrollen 11 rollen. Die Laufschiene 8 ist an der Oberkonstruktion 3 befestigt. Die Laufschiene 8 ist eine lineare, krümmungsfreie Laufschiene, welche parallel zur umgebenden stationären Wand 29 angeordnet ist.

Vertikal unterhalb und bevorzugtermassen symmetrisch zu den beiden Laufrollen 11 verfügt der hintere Laufwagen 19 über eine Drehachse 18. An dieser Drehachse ist ein Versetzungselement 15 bezüglich des hinteren Laufwagens 19 drehbar um diese Achse 18 gelagert. Das Versetzungselement verfügt an seinem nach hinten (in Figur 1a) nach links) gerichteten Hebelarm 31 über einen Mitnehmer 16, an welchem ein Zahnriemen 21 (nicht dargestellt) befestigt ist. In Bezug auf diese Achse 18 seitlich versetzt nach vorne (in Figur 1a) nach rechts) ist eine Welle 14 angeordnet, welche sich über die gesamte Höhe der Tür 1 erstreckt. Diese Welle 14 ist in einer oberen Lagerung respektive Aufhängung 27 unter Bildung eines hinteren Tragelementes 5 gehalten. Koaxial mit dieser Welle 14 ist oberhalb des Versetzungselementes 15 eine Führungsrolle 17 angeordnet, deren Funktion, wie gleichermassen die Funktion des gesamten Versetzungselementes 15, weiter unten im Detail beschrieben werden soll. Ebenfalls im oberen Bereich der Aufhängung ist eine Führungsschiene 20 angeordnet, in welcher die Führungsrolle 17 läuft, wobei die Funktion dieser Führungsschiene 20 ebenfalls weiter unten erläutert werden soll.

Am unteren Ende ist die Welle 14 drehbar in einer unteren Lagerung 26 gehalten, wobei die untere Lagerung ebenfalls über eine Türbefestigung 6 verfügt. Am unteren Ende der Welle ist zudem ein unterer Schwenkarm 25 befestigt, welcher an seinem der Welle 14 abgewandten Ende über eine untere Führungsrolle 24 verfügt. Diese untere Führungsrolle 24 greift in eine im Boden 2 eingelassene Bodenführung 23 ein. Die untere Führungsrolle 24 ist in vertikaler Richtung unterhalb und koaxial mit der Achse 18 angeordnet. Die Bodenführung 23 ist unterhalb und parallel zur zweiten Laufschiene 8 orientiert. Die Bodenführung 23 ist eine lineare Führungsschiene. Die gesamte Konstruktion im Bodenbereich der Welle 14 stellt sicher, dass die weiter unten beschriebene komplexe Bewegung des Versetzungselementes 15 am Boden kontrolliert nachvollzogen wird und somit der am Anfang des Öffnungsvorganges notwendige laterale Versatz (in Figur 1 a) nach links) parallel zur oben erfolgenden Auslösung auch unten abläuft.

In Figur 1b) ist ein vertikaler Schnitt im Bereich der vorderen Aufhängung dargestellt. Die Tür 1 wird hier durch ein vorderes Tragelement 4 erhalten, auf eine Bodenführung wird verzichtet. Es ist aber auch möglich, hier eine Bodenführung anzuordnen. Das vordere Tragelement 4 ist am vorderen Laufwagen 9 über eine vordere Aufhängung 10 leicht drehbar befestigt. Auch der vordere Laufwagen 9 verfügt über ein Paar von Laufrollen 11, welche über konkave Laufflächen verfügen. Dieses Paar von Laufrollen 11 des vorderen Laufwagens 9 läuft in einer ersten Laufschiene 7, welche nicht die gleiche Laufschiene ist wie jene, in welcher der hintere Laufwagen 19 gelagert ist. Es handelt sich aber bei der ersten Laufschiene 7 ebenfalls um eine Profilschiene, welche über eine konvexe Lauffläche für die Laufrollen verfügt. Die erste Laufschiene 7 ist an der Oberkonstruktion 3 befestigt. An dieser ersten Laufschiene 7 ist bevorzugtermassen ein Antrieb oder Motor 12 befestigt sowie gegebenenfalls ein Steuerungskasten 28. Der Antrieb 12 verfügt über ein Ritzel 13 für den Zahnriemen 21 (nicht dargestellt) zum bewirken der Öffnungsbewegung der Tür. Die in Figur 1 a) angegebenen Dimensionen können beispielsweise a=3000 mm und b= 190 mm gewählt werden, das heisst die Aufhängungskonstruktion ist für grosse Türen geeignet, erfordert aber im oben angeordneten Aufhängungsbereich wenig Höhe.

Figur 2 zeigt einen horizontalen Schnitt durch eine derartige Konstruktion, wobei die beiden Schiebetüren gleichzeitig im geschlossenen Zustand dargestellt sind. In dieser Figur wird insbesondere erkennbar, dass die erste Laufschiene 7 und die zweite Laufschiene 8 unterschiedlich angeordnet sind. Die zweite Laufschiene 8, welche nur zur Lagerung der hinteren Aufhängung dient, ist parallel zur stationären umgebenden Wand 29 und hinter dieser angeordnet. Im Gegensatz dazu ist die erste Laufschiene 7 schräg angeordnet, wobei gewissermassen das in Schliessrichtung vordere Ende dieser ersten Laufschiene 7 gleich weit hinter der vorderen Ebene gebildet durch die stationäre Wand 29 angeordnet ist, und das hintere Ende dieser ersten Laufschiene 7 hinter der zweiten Laufschiene 8. Dies bedeutet, dass der vordere Laufwagen 9 beim Öffnungsvorgang sukzessive linear nach hinten versetzt wird. Weiterhin ist in dieser Garstellung die Position des Zahnriemens 21 erkennbar. Dieser Zahnriemen 21 wird zwischen dem Ritzel 13 und einer Umlenkrolle 22 geführt und greift am Mitnehmer 16 an. Der Zahnriemen 21 ist gewissermassen hinter der zweiten Laufschiene 8 und hinter der Führungsschiene 20 angeordnet.

Zudem kann in dieser Figur 2 erkannt werden, dass die Führungsschiene 20 im in Schliessrichtung hinteren Bereich linear ausgebildet ist, und im vordersten Bereich gekrümmt. Die Krümmung umgreift dabei gewissermassen die vorderste Position des hinteren Laufwagens.

In Figur 3 sind nun die einzelnen Positionen der Tür 1, welche in Figur 2 auf der rechten Seite dargestellt ist, infolge der Weglassung der Aufhängung gut erkennbar. Dabei sind sechs unterschiedliche Positionen, welche bei der Öffnung der Tür 1 durchlaufen werden, nebeneinander dargestellt. In der geschlossenen Position P1 ist die Tür 1 flächenbündig mit der umgebenden Wand 29 angeordnet und vollständig in der Türöffnung eingelassen. In der Anfangsphase der Öffnung wird die Tür zunächst im Bereich der hinteren Aufhängung in eine Position P2 nach hinten versetzt und noch nicht seitlich verschoben. Nachdem dieser seitliche Versatz vollzogen ist und gewissermassen die Hinterkante freigegeben wurde, verschiebt sich die Tür 1 seitlich (das heisst in Figur 2 nach rechts) und, da die erste Führungsschiene 7 schräg angeordnet ist, nimmt im vollständig geöffneten Zustand P3 eine Position parallel zur stationären Wand 29 ein. Im geöffneten Zustand P3 ist die Tür 1 vollständig hinter der Wand 29 angeordnet und gibt damit die Türöffnung vollständig frei.

Figur 4 zeigt die analogen Positionen wie in Figur 3 für die Linke der in Figur 2 dargestellten Türen, wobei in diesem Fall aber die Aufhängung ebenfalls dargestellt ist. Der mit A dargestellte entscheidende Ausschnitt ist in Figur 5 dargestellt. Die komplexe Bewegung der Gesamtkonstruktion soll nun an Hand der Figuren 4 und 5 erläutert werden.

Das Versetzungselement 15 verfügt über einen Hebelarm 31, an dessen einem Ende der Mitnehmer 16 angeordnet ist, und dessen anderes Ende im wesentlichen durch die Drehachse 18 gebildet wird. Im wesentlichen im rechten Winkel zu diesem Hebelarm 31 verfügt das Versetzungselement 15 über einen Schwenkarm 32, an dessen einem Ende das hintere Tragelement 5 und gleichermassen in die Führungsrolle 17 angeordnet ist und an dessen anderes Ende im wesentlichen ebenfalls durch die Drehachse 18 gebildet wird. Typischerweise verfügt der Hebelarm 31 über eine Länge (Abstand zwischen den Mittelpunkten von 18 und 16) im Bereich von 50 - 500 mm, konkret wurde im Beispiel ein Wert im Bereich von 105 mm verwendet. Der Schwenkarm 32 verfügt typischerweise über eine Länge (Abstand zwischen den Mittelpunkten 18 und 17) im Bereich von 50 - 500 mm, konkret wurde im Beispiel ein Wert im Bereich von 80 mm verwendet. Das Versetzungselement 15 ist eine Metallplatte beispielsweise einer Dicke im Bereich von 10 - 100 mm.

Die Führungsschiene 20 verfügt über einen longitudinalen Abschnitt 35, welcher parallel zur zweiten Laufschiene 8 verläuft. Die Führungsschiene geht in Schliessrichtung in einen gekrümmten Bereich 34 über, und ist im Endbereich senkrecht zur Ebene der Wand 29 angeordnet in einem lateralen Bereich 33. In dieser Führungsschiene läuft die Führungsrolle 17, und diese Führungsrolle 17 stellt sicher, dass das Versetzungselement 15 in der ersten Phase der Öffnung bei Auslösung über den Mitnehmer 16 zunächst die Schwenkbewegung (Versatz) und erst anschliessend die Schiebebewegung durchführt.

Bei der geschlossenen Position P1 ist das Versetzungselement 15 in der in Figur 5 maximal nach rechts gekippten Position. Wird nun über den Zahnriemen 21 am Mitnehmer 16 in Figur 5 eine Kraft nach links angelegt, so kann das Versetzungselement 15 zunächst aufgrund der in der Führungsschiene im lateralen Bereich 33 geführten Führungsrolle 17 nur eine Kippbewegung im Gegenuhrzeigersinn durchführen. Entsprechend bewegt sich das Versetzungselement 15 von der geschlossenen Position p1 zunächst in eine Zwischenposition p2, wobei bei dieser Bewegung eine Drehung um die Achse 18 stattfindet und gleichzeitig die Tür 1 an der Hinterkante lateral versetzt wird (in Figur 5 nach oben). Die Führungsrolle 17 durchläuft den gekrümmten Bereich 34 der Führungsschiene 20, wobei sukzessive zur lateralen Bewegung eine Schiebebewegung hinzukommt. Sobald die Führungsrolle 17 den gekrümmten Bereich 34 der Führungsschiene 20 durchfahren hat, ist die Rotationsbewegung des Versetzungselementes 15 im Gegenuhrzeigersinn abgeschlossen (Position p3) und weiterer Zug am Mitnehmer 16 führt nun nur noch zu einer seitlichen Verschiebung des Versetzungselementes 15 und damit der daran befestigten Tür 1.

### BEZUGSZEICHENLISTE

- 1: Tür-/Wandelement
- 2: Boden
- 3: Oberkonstruktion
- 4: vorderes Tragelement
- 5: hinteres Tragelement
- 6: Türbefestigung/Wandbefestigung
- 7: erste Laufschiene
- 8: zweite Laufschiene
- 9: vorderer Laufwagen
- 10: vordere Aufhängung von 4 an 9
- 11: Laufrolle
- 12: Antrieb/Motor
- 13: Ritzel/Rolle für Zahnriemen an 12
- 14: Welle
- 15: Versetzungselement
- 16: Mitnehmer für Zahnriemen
- 17: Führungsrolle
- 18: Drehachse von 16
- 19: hinterer Laufwagen
- 20: Führungsschiene für 17
- 21: Zahnriemen
- 22: Umlenkrolle für 21
- 23: Bodenführung
- 24: untere Führungsrolle
- 25: unterer Schwenkarm
- 26: untere Lagerung von 14
- 27: obere Lagerung von 14, Aufhängung
- 28: Steuerungskasten
- 29: stationäre Wand
- 30: offene Position von 1
- 31: Hebelarm
- 32: Schwenkarm
- 33: lateraler Abschnitt von 20
- 34: gekrümmter Abschnitt von 20
- 35: longitudinaler Abschnitt von 20
- 36: Hinterkante von 1

- P1: Position "geschlossen" von 1
- P2: Position " bei Versatz" von 1
- P3: Position " offen" von 1
- p1: Position " geschlossen" von 15
- p2: Position " bei Versatz" von 15
- p3: Position " offen" von 15
- α: Winkel zwischen 7 und 8

## Patentansprüche

1. Aufhängungskonstruktion für eine Tür (1) oder ein Wandelement (1), mit welcher die Tür (1) respektive das Wandelement (1) von einer geschlossenen Position (P1), in welcher die Tür (1) respektive das Wandelement (1) innerhalb einer Türöffnung im wesentlichen parallel zur umgebenden Wand (29) angeordnet ist, in eine geöffnete Position (P3), in welcher die Tür (1) respektive das Wandelement (1) lateral nach hinten versetzt und wenigstens teilweise hinter der umgebenden Wand (29) angeordnet ist, verschoben werden kann, wobei die Tür (1) respektive das Wandelement (1) über einen in Schliessrichtung vorderen Laufwagen (9) sowie über einen in Schliessrichtung hinteren Laufwagen (19) an wenigstens einer oberhalb der Wandöffnung angeordneten Laufschiene (7, 8) von der geöffneten Position (P3) in die geschlossene Position (P1) verschieblich ist,
**dadurch gekennzeichnet, dass**
zwei im wesentlichen lineare Laufschienen (7, 8) angeordnet sind, wobei der vordere Laufwagen (9) an der ersten Laufschiene (7) gelagert ist und der hintere Laufwagen (19) an der zweiten Laufschiene (8) gelagert ist, wobei die zweite Laufschiene (8) im wesentlichen parallel zur umgebenden Wand (29) und in Schliessrichtung hinten angeordnet ist, die erste Laufschiene (7) in Schliessrichtung vorne angeordnet ist, und die erste Laufschiene (7) mit der zweiten Laufschiene (8) einen Winkel (α) im Bereich von 1-30° einschliesst, und wobei der hintere Laufwagen (19) ein Versetzungselement (15) umfasst, welches die in Schliessrichtung hinten liegende Kante (36) der Tür (1) respektive des Wandelementes (1) beim Auslösen des Öffnungsvorganges zunächst im wesentlichen ausschliesslich lateral nach hinten versetzt.

2. Aufhängungskonstruktion nach Anspruch 1, **dadurch gekennzeichnet, dass** die beiden Laufschienen (7, 8) auf der gleichen Höhe angeordnet sind, dass das in Schliessrichtung vordere Ende der ersten Laufschiene (7) im wesentlichen im gleichen lateralen Versatz angeordnet ist wie die zweite Laufschiene (8), und dass das in Schliessrichtung hintere Ende der ersten Laufschiene (7) lateral hinter der zweiten Laufschiene (8) angeordnet ist.

3. Aufhängungskonstruktion nach einem der vorhergehenden Ansprüche, **dadurch gekennzeichnet, dass** die Tür (1) respektive das Wandelement (1) in der geschlossenen Position (P1) im wesentlichen flächenbündig mit der Vorderseite der umgebenden Wand (29) angeordnet ist

4. Aufhängungskonstruktion nach einem der vorhergehenden Ansprüche, **dadurch gekennzeichnet, dass** die Tür (1) respektive das Wandelement (1) in der geöffneten Position (P3) vollständig aus der Türöffnung heraus geschoben ist.

5. Aufhängungskonstruktion nach einem der vorhergehenden Ansprüche, **dadurch gekennzeichnet, dass** nur der hintere Laufwagen (19) ein Versetzungselement (15) umfasst.

6. Aufhängungskonstruktion nach einem der vorhergehenden Ansprüche, **dadurch gekennzeichnet, dass** das Versetzungselement (15) unterhalb der zweiten Laufschiene (8) um eine vertikale Achse (18) drehbar gelagert ist, und beim lateralen Versatz um diese vertikale Achse (18) dreht, bevorzugt um einen Winkel (α) im Bereich von 5 - 170° oder von 10 - 90°, insbesondere bevorzugt um einen Winkel (α) im Bereich von 45-75°, wobei insbesondere bevorzugt die vertikale Achse (18) unterhalb und mit dem hinteren Laufwagen (19) vertikal fluchtend angeordnet ist.

7. Aufhängungskonstruktion nach Anspruch 6, **dadurch gekennzeichnet, dass** ein Antrieb (12) im Bereich der Laufschienen (7, 8) angeordnet ist, mit welchem die Tür (1) respektive das Wandelement (1) motorisiert verschoben werden kann, und dass der Antrieb (12) einen im wesentlichen horizontal verlaufenden Zahnriemen (21), einen Riemen, ein seilähnliches Element oder eine Kette antreibt, mit welchem die Tür (1) respektive das Wandelement (1) verschoben werden kann.

8. Aufhängungskonstruktion nach Anspruch 7, **dadurch gekennzeichnet, dass** das Versetzungselement (15) ausgehend von der Achse (18) einen Hebelarm (31) aufweist, welcher bevorzugtermassen in allen Positionen (pl,p2,p3) bezüglich der Türöffnung nach hinten gerichtet ist, wobei der Zahnriemen (21), der Riemen, dass seilähnliche Element respektive die Kette an diesem Hebelarm (31) über einen Mitnehmer (16) befestigt ist.

9. Aufhängungskonstruktion nach Anspruch 8, **dadurch gekennzeichnet, dass** das Versetzungselement (15) einen Schwenkarm (32) aufweist, an welchem die Tür (1) respektive das Wandelement (1) im Bereich der Hinterkante (36) wenigstens mittelbar und um eine vertikale Achse drehbar befestigt ist, wobei bevorzugtermassen der Schwenkarm (32) mit dem Hebelarm (31) einen Winkel im Bereich von 30-150°, insbesondere bevorzugt einen Winkel im Bereich von 60-120° oder im Bereich von 90° einschliesst.

10. Aufhängungskonstruktion nach Anspruch 9, **dadurch gekennzeichnet, dass** das Versetzungselement (15), der Schwenkarm (32) und der Hebelarm (31) einstückig ausgebildet sind, wobei insbesondere bevorzugt das Versetzungselement in Form eines im wesentlichen L-förmigen Bleches oder einer L-förmigen Metall- oder Kunststoffplatte ausgebildet ist, deren ebene im wesentlichen horizontal angeordnet ist.

11. Aufhängungskonstruktion nach einem der Ansprüche 9 oder 10, **dadurch gekennzeichnet, dass** eine gekrümmte Führungsschiene (20) angeordnet ist, in welcher eine am Versetzungselement (15) angeordnete Führungsrolle (17) läuft, wobei die Führungsrolle (17) derart unter einem Hebel (32) bezüglich der Achse (18) angeordnet ist und die Führungsschiene (20) derart gekrümmt ist, dass die in Schliessrichtung hinten liegende Kante (36) der Tür (1) respektive des Wandelementes (1) beim Auslösen des Öffnungsvorganges durch Drehung des Versetzungselementes (15) um die Achse (18) zunächst im wesentlichen ausschliesslich lateral nach hinten versetzt wird, wobei insbesondere bevorzugt die Führungsrolle (17) um eine vertikale Achse drehbar ist, und wobei es sich insbesondere bevorzugt bei der Führungsschiene (20) um ein U-Profil handelt, in welchem die Führungsrolle (17) geführt ist

12. Aufhängungskonstruktion nach Anspruch 11, **dadurch gekennzeichnet, dass** die Führungsschiene (20) einen lateralen Abschnitt (33) aufweist, dessen Richtung bevorzugtermassen im wesentlichen senkrecht zur Türebene angeordnet ist, einen longitudinalen Abschnitt (35), dessen Richtung im wesentlichen parallel zur Wand (29) aufweist, sowie einen gekrümmten Abschnitt (34), welcher die beiden genannten Abschnitte (33, 35) verbindet.

13. Aufhängungskonstruktion nach Anspruch 12, **dadurch gekennzeichnet, dass** der laterale Abschnitt (33) bei geschlossener Position (P1) der Tür (1) respektive des Wandelementes (1) in Schliessrichtung vor der Achse (18) des Versetzungselementes (15) angeordnet ist, wobei bevorzugtermassen der longitudinale Abschnitt (35) lateral hinter der zweiten Laufschiene (8) angeordnet ist.

14. Aufhängungskonstruktion nach einem der Ansprüche 9-13, **dadurch gekennzeichnet, dass** im Bereich unterhalb des hinteren Laufwagens (19) eine vertikale Welle (14) angeordnet ist, bezüglich welcher die Tür (1) respektive das Wandelement (1) drehbar gelagert ist, wobei die Welle (14) fluchtend mit der Achse, um welche die Tür (1) respektive das Wandelement (1) im Bereich der Hinterkante (36) drehbar befestigt ist, angeordnet ist und mit ihrem unteren Ende in Wirkverbindung mit einer Bodenführung (23-25) steht.

15. Aufhängungskonstruktion nach Anspruch 14, **dadurch gekennzeichnet, dass** im bodennahen Bereich an der Welle (14) ein unterer Schwenkarm (25) angeordnet ist, welcher bevorzugtermassen parallel zum Schwenkarm (32) ausgerichtet ist, wobei an diesem unteren Schwenkarm (25) eine untere Führungsrolle (24) angeordnet ist, welche in einer bevorzugtermassen linearen Bodenführung (23), insbesondere bevorzugt in Form einer im Boden (2) eingelassenen Nut, geführt ist, wobei die Bodenführung (23) insbesondere bevorzugt parallel und unterhalb der zweiten Laufschiene (8) angeordnet ist.

16. Aufhängungskonstruktion nach einem der vorhergehenden Ansprüche, **dadurch gekennzeichnet, dass** die Tür (1) respektive das Wandelement (1) am vorderen Laufwagen drehbar befestigt ist.

17. Aufhängungskonstruktion nach einem der vorhergehenden Ansprüche, **dadurch gekennzeichnet, dass** ein Antrieb (12) an der ersten Laufschiene (7) angeordnet ist.

18. Aufhängungskonstruktion nach einem der vorhergehenden Ansprüche, **dadurch gekennzeichnet, dass** die Tür (1) respektive das Wandelement (1) mit einer Türbefestigung (6) der Aufhängungskonstruktion vorgehängt ist.

19. Aufhängungskonstruktion nach einem der vorhergehenden Ansprüche, **dadurch gekennzeichnet, dass** die Tür (1) respektive das Wandelement (1) ausschliesslich in horizontaler Richtung beweglich ist.

20. Aufhängungskonstruktion nach einem der vorhergehenden Ansprüche, **dadurch gekennzeichnet, dass** das Versetzungselement (15) einen lateralen Versatz hinter die umgebende Wand (29) von mindestens 15 mm erlaubt, insbesondere bevorzugt von 50-500 mm.

21. Türkonstruktion mit einer Aufhängungskonstruktion nach einem der vorhergehenden Ansprüche und mit einer oder zwei Türen (1), wobei im Fall von zwei Türen (1) diese gegenläufig angeordnet sind.

22. Türkonstruktion nach Anspruch 21, **dadurch gekennzeichnet, dass** es sich bei den Türen (1) um Ganzglas-Schiebetüren handelt.

## Claims

1. A suspension construction for a door (1) or a wall element (1), with which the door (1) or the wall element (1), respectively, can be displaced from a closed position (P1), in which the door (1) or the wall element (1) is arranged within a door opening essentially parallel to the surrounding wall (29), into an open position (P3), in which the door (1) or the wall element (1), respectively, is offset laterally to the rear and is at least partially arranged behind the surrounding wall (29), wherein the door (1) or the wall element (1), respectively, is displaceable from the open position (P3) into the closed position (P1) on at least one running rail (7, 8), which is arranged above the wall opening, via a traveling carriage (9) which is in front in the closing direction and via a traveling carriage (19) which is at the rear in the closing direction, **characterized in that** there are two essentially linear running rails (7, 8), with the front traveling carriage (9) being mounted on the first running rail (7) and the rear traveling carriage (19) being mounted on the second running rail (8), with the second running rail (8) being arranged essentially parallel to the surrounding wall (29) and at the rear in the closing direction, the first running rail (7) being arranged at the front in the closing direction, and the first running rail (7) enclosing an angle (α) in the range of 1-30° with the second running rail (8), and with the rear traveling carriage (19) comprising a displacement element (15) which, when the opening operation is initiated, first of all displaces that edge (36) of the door (1) or of the wall element (1), respectively, which is located at the rear in the closing direction essentially exclusively laterally to the rear.

2. The suspension construction as claimed in claim 1, **characterized in that** the two running rails (7, 8) are arranged at the same level, **in that** that end of the first running rail (7) which is in front in the closing direction is arranged essentially at the same lateral offset as the second running rail (8), and **in that** that end of the first running rail (7) which is at the rear in the closing direction is arranged laterally to the rear of the second running rail (8).

3. The suspension construction as claimed in one of the preceding claims, **characterized in that**, in the closed position (P1) , the door (1) or the wall element (1), respectively, is arranged essentially flush with the adjacent surfaces of the front side of the surrounding wall (29).

4. The suspension construction as claimed in one of the preceding claims, **characterized in that**, in the open position (P3), the door (1) or the wall element (1) is pushed completely out of the door opening.

5. The suspension construction as claimed in one of the preceding claims, **characterized in that** only the rear traveling carriage (19) comprises a displacement element (15).

6. The suspension construction as claimed in one of the preceding claims, **characterized in that** the displacement element (15) is mounted below the second running rail (8) in a manner such that it can rotate about a vertical axis (18), and, in the event of the lateral offset, rotates about said vertical axis (18), preferably about an angle (α) in the range of 5-170° or of 10-90°, particularly preferably about an angle (α) in the range of 45-75°, with, particularly preferably, the vertical axis (18) being arranged below and vertically aligned with the rear traveling carriage (19).

7. The suspension construction as claimed in claim 6, **characterized in that** a drive (12) is arranged in the region of the running rails (7, 8), said drive being able to be used to displace the door (1) or the wall element (1), respectively, in a motorized manner, and **in that** the drive (12) drives a toothed belt (21) which runs essentially horizontally, a belt, a cable-like element or a chain, with which the door (1) or the wall element (1), respectively, can be displaced.

8. The suspension construction as claimed in claim 7, **characterized in that** the displacement element (15) has, starting from the axis (18), a lever arm (31) which is preferably directed rearward in all positions (pl, p2, p3) with respect to the door opening, with the toothed belt (21), the belt, the cable-like element or the chain, respectively, being fastened to said lever arm (31) via a driver (16).

9. The suspension construction as claimed in claim 8, **characterized in that** the displacement element (15) has a pivoting arm (32) to which the door (1) or the wall element (1), respectively, is fastened in the region of the rear edge (36) at least indirectly and in a manner such that it can rotate about a vertical axis, with, preferably, the pivoting arm (32) enclosing an angle in the range of 30-150°, particularly preferably an angle in the range of 60-120° or in the range of 90° with the lever arm (31).

10. The suspension construction as claimed in claim 9, **characterized in that** the displacement element (15), the pivoting arm (32) and the lever arm (31) are designed as a single piece, with, particularly preferably, the displacement element being designed in the form of an essentially L-shaped metal sheet or an L-shaped metal or plastic plate, the plane of which is arranged essentially horizontally.

11. The suspension construction as claimed in one of claims 9 or 10, **characterized in that** there is a curved guide rail (20) in which a guide roller (17) arranged on the displacement element (15) runs, the guide roller (17) being arranged with respect to the axis (18) below a lever (32) in such a manner and the guide rail (20) being curved in such a manner that, when the opening operation is initiated by rotation of the displacement element (15) about the axis (18), first of all that edge (36) of the door (1) or of the wall element (1) which lies at the rear in the closing direction is essentially exclusively offset laterally to the rear, with, particularly preferably, the guide roller (17) being rotatable about a vertical axis, and with, particularly preferably, the guide rail (20) being a U profile in which the guide roller (17) is guided.

12. The suspension construction as claimed in claim 11, **characterized in that** the guide rail (20) has a lateral section (33), the direction of which is preferably arranged essentially perpendicularly to the door plane, a longitudinal section (35), the direction of which points essentially parallel to the wall (29), and a curved section (34) which connects the two sections (33, 35) mentioned.

13. The suspension construction as claimed in claim 12, **characterized in that**, in the closed position (P1) of the door (1) or of the wall element (1), respectively, the lateral section (33) is arranged in front of the axis (18) of the displacement element (15) in the closing direction, with, preferably, the longitudinal section (35) being arranged laterally behind the second running rail (8).

14. The suspension construction as claimed in one of claims 9-13, **characterized in that** a vertical shaft (14), with respect to which the door (1) or the wall element (1), respectively, is mounted rotatably, is arranged in the region below the rear traveling carriage (19), the shaft (14) being arranged in alignment with the axis about which the door (1) or the wall element (1), respectively, is rotatably fastened in the region of the rear edge (36), and being operatively connected at its lower end to a floor guide (23-25).

15. The suspension construction as claimed in claim 14, **characterized in that** a lower pivoting arm (25) is arranged on the shaft (14) in the region in the vicinity of the floor, said pivoting arm preferably being oriented parallel to the pivoting arm (32), with a lower guide roller (24) being arranged on said lower pivoting arm (25), which guide roller is guided in a preferably linear floor guide (23), particularly preferably in the form of a groove embedded in the floor (2), and with the floor guide (23) particularly preferably being arranged parallel to and below the second running rail (8).

16. The suspension construction as claimed in one of the preceding claims, **characterized in that** the door (1) or the wall element (1), respectively, is fastened rotatably to the front traveling carriage.

17. The suspension construction as claimed in one of the preceding claims, **characterized in that** a drive (12) is arranged on the first running rail (7).

18. The suspension construction as claimed in one of the preceding claims, **characterized in that** the door (1) or the wall element (1), respectively, is suspended by means of a door fastening means (6) of the suspension construction.

19. The suspension construction as claimed in one of the preceding claims, **characterized in that** the door (1) or the wall element (1), respectively, is movable exclusively in the horizontal direction.

20. The suspension construction as claimed in one of the preceding claims, **characterized in that** the displacement element (15) permits a lateral offset behind the surrounding wall (29) of at least 15 mm, particularly preferably of 50-500 mm.

21. A door construction with a suspension construction as claimed in one of the preceding claims and with one or two doors (1), wherein, in the case of two doors (1), said doors are arranged such that they move in opposite directions.

22. The door construction as claimed in claim 21, **characterized in that** the doors (1) are all-glass sliding doors.

## Revendications

1. Construction de suspension pour une porte (1) ou un élément de paroi (1), avec laquelle la porte (1), respectivement l'élément de paroi (1), peut être déplacé d'une position fermée (P1), dans laquelle la porte (1), respectivement l'élément de paroi (1) est disposé à l'intérieur d'une ouverture de porte essentiellement parallèlement à la paroi qui l'entoure (29), vers une position ouverte (P3), dans laquelle la porte (1), respectivement l'élément de paroi (1), est décalé latéralement vers l'arrière et est disposé au moins en partie derrière la paroi qui l'entoure (29), la porte (1), respectivement l'élément de paroi (1), pouvant être déplacé par le biais d'un chariot coulissant avant (9) dans la direction de fermeture ainsi que par le biais d'un chariot coulissant arrière (19) dans la direction de fermeture, sur au moins un rail de glissement (7, 8) disposé au-dessus de l'ouverture de paroi, de la position ouverte (P3) vers la position fermée (P1),
**caractérisée en ce que**
deux rails de glissement (7, 8) essentiellement linéaires sont prévus, le chariot coulissant avant (9) étant monté sur le premier rail de glissement (7) et le chariot coulissant arrière (19) étant monté sur le deuxième rail de glissement (8), le deuxième rail de glissement (8) étant disposé essentiellement parallèlement à la paroi (29) qui l'entoure et étant disposé en arrière dans la direction de fermeture, le premier rail de glissement (7) étant disposé vers l'avant dans la direction de fermeture, et le premier rail de glissement (7) formant avec le deuxième rail de glissement (8) un angle (α) de l'ordre de 1 à 30°, et le chariot coulissant arrière (19) comprenant un élément de décalage (15) qui décale l'arête (36) de la porte (1) respectivement de l'élément de paroi (1) située vers l'arrière dans la direction de fermeture, lors du déclenchement de l'opération d'ouverture, d'abord essentiellement exclusivement latéralement vers l'arrière.

2. Construction de suspension selon la revendication 1, **caractérisée en ce que** les deux rails de glissement (7, 8) sont disposés à la même hauteur, **en ce que** l'extrémité avant dans la direction de fermeture, du premier rail de glissement (7) est disposée essentiellement avec le même décalage latéral que le deuxième rail de glissement (8), et **en ce que** l'extrémité arrière dans la direction de fermeture du premier rail de glissement (7) est disposée latéralement derrière le deuxième rail de glissement (8).

3. Construction de suspension selon l'une quelconque des revendications précédentes, **caractérisée en ce que** la porte (1) respectivement l'élément de paroi (1) est disposé dans la position fermée (P1) essentiellement en affleurement avec le côté avant de la paroi qui l'entoure (29).

4. Construction de suspension selon l'une quelconque des revendications précédentes, **caractérisée en ce que** la porte (1) respectivement l'élément de paroi (1) est ressorti complètement de l'ouverture de porte dans la position ouverte (P3).

5. Construction de suspension selon l'une quelconque des revendications précédentes, **caractérisée en ce que** seulement le chariot coulissant arrière (19) comprend un élément de décalage (15).

6. Construction de suspension selon l'une quelconque des revendications précédentes, **caractérisée en ce que** l'élément de décalage (15) est monté à rotation autour d'un axe vertical (18) sous le deuxième rail de glissement (8), et en cas de décalage latéral tourne autour de cet axe vertical (18), de préférence suivant un angle (α) de l'ordre de 5 à 170°, ou de 10 à 90°, notamment de préférence suivant un angle (α) de l'ordre de 45 à 75°, l'axe vertical (18) étant particulièrement préférablement disposé en affleurement vertical avec le chariot coulissant arrière (19) en dessous de celui-ci.

7. Construction de suspension selon la revendication 6, **caractérisée en ce qu'**un entraînement (12) est disposé dans la région des rails de glissement (7, 8), avec lequel la porte (1), respectivement l'élément de paroi (1) peut être déplacé par moteur, et **en ce que** l'entraînement (12) entraîne une courroie dentée (21) s'étendant essentiellement horizontalement, une courroie, un élément de type câble, ou une chaîne, avec lequel ou laquelle la porte (1) respectivement l'élément de paroi (1) peut être déplacé.

8. Construction de suspension selon la revendication 7, **caractérisée en ce que** l'élément de décalage (15) présente un bras de levier (31) partant de l'axe (18), lequel est orienté vers l'arrière de préférence dans toutes les positions (p1, p2, p3) par rapport à l'ouverture de la porte, la courroie dentée (21), la courroie, l'élément de type câble respectivement la chaîne étant fixé à ce bras de levier (31) par le biais d'un dispositif d'entraînement (16).

9. Construction de suspension selon la revendication 8, **caractérisée en ce que** l'élément de décalage (15) présente un bras pivotant (32) sur lequel la porte (1) respectivement l'élément de paroi (1) est fixé dans la région de l'arête arrière (36) au moins de manière indirecte et de manière à pouvoir tourner autour d'un axe vertical, le bras pivotant (32) formant de préférence avec le bras de levier (31) un angle de l'ordre de 30 à 150°, particulièrement préférablement un angle de l'ordre de 60 à 120° ou de l'ordre de 90°.

10. Construction de suspension selon la revendication 9, **caractérisée en ce que** l'élément de décalage (15), le bras pivotant (32) et le bras de levier (31) sont réalisés d'une seule pièce, et notamment de préférence l'élément de décalage est réalisé en forme de tôle essentiellement en forme de L ou en forme de plaque en métal ou en plastique en forme de L, dont le plan est orienté essentiellement horizontalement.

11. Construction de suspension selon l'une quelconque des revendications 9 ou 10, **caractérisée en ce qu'**il est prévu un rail de guidage courbe (20) dans lequel passe un galet de guidage (17) disposé sur l'élément de décalage (15), le galet de guidage (17) étant disposé sous un levier (32) par rapport à l'axe (18) et le rail de guidage (20) étant courbé de telle sorte que l'arête (36) de la porte (1) respectivement de l'élément de paroi (1) située en arrière dans la direction de fermeture, lors du déclenchement de l'opération d'ouverture, soit d'abord décalée essentiellement exclusivement latéralement vers l'arrière par rotation de l'élément de décalage (15) autour de l'axe (18), et particulièrement préférablement le galet de guidage (17) pouvant tourner autour d'un axe vertical, le rail de guidage (20) étant notamment de préférence un profilé en U dans lequel est guidé le galet de guidage (17).

12. Construction de suspension selon la revendication 11, **caractérisée en ce que** le rail de guidage (20) présente une portion latérale (33) dont la direction est de préférence orientée essentiellement perpendiculairement au plan de la porte, une portion longitudinale (35), dont l'orientation est essentiellement parallèle à la paroi (29), ainsi qu'une portion courbe (34), qui relie les deux portions susmentionnées (33, 35).

13. Construction de suspension selon la revendication 12, **caractérisée en ce que** la portion latérale (33), dans la position fermée (P1) de la porte (1) respectivement de l'élément de paroi (1), est disposée dans la direction de fermeture avant l'axe (18) de l'élément de décalage (15), la portion longitudinale (35) étant de préférence disposée latéralement derrière le deuxième rail de glissement (8).

14. Construction de suspension selon l'une quelconque des revendications 9 à 13, **caractérisée en ce que** dans la région sous le chariot coulissant inférieur (19) est disposé un arbre vertical (14), par rapport auquel la porte (1) respectivement l'élément de paroi (1) est monté à coulissement, l'arbre (14) étant disposé en affleurement avec l'axe, autour duquel la porte (1) respectivement l'élément de paroi (1) est fixé à rotation dans la région de l'arête arrière (36), et étant en liaison fonctionnelle par son extrémité inférieure avec un guidage au sol (23-25).

15. Construction de suspension selon la revendication 14, **caractérisée en ce que** dans la région proche du sol sur l'arbre (14) est disposé un bras pivotant (25) qui est de préférence orienté parallèlement au bras pivotant (32), un galet de guidage inférieur (24) étant disposé sur ce bras pivotant inférieur (25), lequel est guidé dans un guidage au sol (23) de préférence linéaire, notamment de préférence en forme de rainure pratiquée dans le sol (2), le guidage au sol (23) étant disposé en particulier de préférence parallèlement au deuxième rail de glissement (8) et sous celui-ci.

16. Construction de suspension selon l'une quelconque des revendications précédentes, **caractérisée en ce que** la porte (1) respectivement l'élément de paroi (1) est fixé de manière à pouvoir tourner sur le chariot coulissant avant.

17. Construction de suspension selon l'une quelconque des revendications précédentes, **caractérisée en ce qu'**un entraînement (12) est disposé sur le premier rail de glissement (7).

18. Construction de suspension selon l'une quelconque des revendications précédentes, **caractérisée en ce que** la porte (1) respectivement l'élément de paroi (1) est pré-accroché avec une fixation de porte (6) de la construction de suspension.

19. Construction de suspension selon l'une quelconque des revendications précédentes, **caractérisée en ce que** la porte (1) respectivement l'élément de paroi (1) est déplaçable exclusivement dans la direction horizontale.

20. Construction de suspension selon l'une quelconque des revendications précédentes, **caractérisée en ce que** l'élément de décalage (15) permet un décalage latéral derrière la paroi qui l'entoure (29) d'au moins 15 mm, notamment préférablement de 50 à 500 mm.

21. Construction de porte avec une construction de suspension selon l'une quelconque des revendications précédentes, et comprenant une ou deux portes (1), et dans le cas de deux portes (1), celles-ci sont disposées de manière à glisser en sens contraire.

22. Construction de porte selon la revendication 21, **caractérisée en ce que** les portes (1) sont des portes coulissantes en verre massif.
